# EUROPÄISCHE PATENTSCHRIFT

(11) **EP 2 326 842 B1**
(45) Veröffentlichungstag und Bekanntmachung des Hinweises auf die Patenterteilung: **22.10.2014**
(21) Anmeldenummer: 09743879.0
(22) Anmeldetag: 14.09.2009
(51) Int. Cl.: F04B 51/00

(54) **VERFAHREN ZUR FRÜHERKENNUNG VON VENTILSCHÄDEN IN OSZILLIERENDEN VERDRÄNGERPUMPEN UND OSZILLIERENDE VERDRÄNGERPUMPEN MIT INTEGRIERTER SENSORIK ZUR VERWENDUNG IN DIESEN VERFAHREN**
METHOD FOR EARLY DETECTION OF DAMAGE TO VALVES IN OSCILLATING DISPLACEMENT PUMPS AND OSCILLATING DISPLACEMENT PUMPS COMPRISING A BUILT-IN SENSOR SYSTEM FOR USING IN SAID METHOD
PROCÉDÉ DE DÉTECTION PRÉCOCE DE DÉGÂTS DE SOUPAPE DANS DES POMPES VOLUMÉTRIQUES OSCILLANTES ET POMPES VOLUMÉTRIQUES OSCILLANTES COMPORTANT UN SYSTÈME DE DÉTECTION DESTINÉES À ÊTRE EMPLOYÉES DANS CE PROCÉDÉ

(30) Priorität: 25.09.2008 DE 102008037393
(43) Veröffentlichungstag der Anmeldung: 01.06.2011
(73) Patentinhaber: Schäfer & Urbach GmbH, 40878 Ratingen (DE); Friedrich-Alexander-Universität Erlangen-Nürnberg, 91054 Erlangen (DE)
(72) Erfinder: SCHMIDT, Ronald, 91074 Herzogenaurach (DE); SCHLÜCKER, Eberhard, 74182 Obersulm (DE); REICHEL-LESNIANSKI, Piotr, 90480 Nürnberg (DE); PAWLITZKI, Peter, 45139 Essen (DE)
(74) Vertreter: Fitzner, Uwe
(86) Internationale Anmeldenummer: PCT/EP2009/061831
(87) Internationale Veröffentlichungsnummer: WO 2010/034632

(56) Entgegenhaltungen:
- EP-A- 1 625 321
- DE-A1- 2 916 490
- DE-B3- 10 322 220
- US-A1- 2005 025 631
- KLAPP, ULRICH: "Überwachung und Fehlerdiagnose an oszillierenden Verdrängerpumpen" 2005, SHAKER , AACHEN , XP002563624 in der Anmeldung erwähnt Seiten 7-10, 42-47, 58-60, 80-83, 137-144, 157-161
- SCHLÜCKER E, BLENDINGER S, SCHADE O, SCHMIDT R, PREDEL, T: "Neue Erkenntnisse und Chancen für oszillierende Verdrängerpumpen" PUMPEN UND KOMPRESSOREN 2008 MIT DRUCKLUFT- UND VAKUUMTECHNIK, 14. April 2008 (2008-04-14), Seiten 6-14, XP002564924 Nürnberg

## Beschreibung

### Gebiet der Erfindung

Die vorliegende Erfindung betrifft ein neues Verfahren zur Früherkennung von multiplen Ventilschäden in oszillierenden Verdrängerpumpen.

Außerdem betrifft die vorliegende Erfindung eine neue oszillierende Verdrängerpumpe mit integrierten Sensoren für die nicht invasive Druckmessung und nicht invasive Messung des Körperschalls.

Nicht zuletzt betrifft die vorliegende Erfindung die neuartige Verwendung der neuen oszillierenden Verdrängerpumpe für das neue Verfahren zur Früherkennung von Ventilschäden.

### Stand der Technik

Oszillierende Verdrängerpumpen übertragen Energie auf Flüssigkeiten durch einen im Pumpenarbeitsraum hin- und hergehenden (oszillierenden) Verdränger. Die oszillierende Bewegung des Verdrängers (starrer Kolben, elastische Membran oder Faltenbalg) bewirkt eine periodische Vergrößerung und Verkleinerung des Arbeitsraumes, dessen Abgrenzung gegenüber Druck- und Saugleitung durch Ventile, insbesondere selbsttätige Ventile, erfolgt.

Ein wesentliches Kennzeichen oszillierender Verdrängerpumpen besteht in der prinzipbedingten Trennung von Druck- und Saugleitung durch wenigstens ein geschlossenes Ventil. Im Gegensatz zu rotierenden Verdrängerpumpen und Kreiselpumpen treten praktisch keine Leckageströme auf, solange die Ventile dicht sind.

Die leistungsseitige Abgrenzung des Pumpenarbeitsraums erfolgt nahezu ausschließlich durch selbsttätige Ventile. Um zu gewährleisten, dass die Ventile ohne deutliche Verzögerung schließen und öffnen, ist eine sorgfältige Auslegung aller Komponenten wie die Geometrie von Schließkörper und Sitz, Befederung, Werkstoffe usw., unabdingbar. Typische Probleme infolge mangelhafter Ventile sind Überdruckspitzen beim Öffnen der Druckventile, Unterdruckspitzen beim Öffnen der Saugventile, hohe Geräuschemission und vor allem schneller Verschleiß. Die Ventilauslegung und Ventilschäden haben daher großen Einfluss auf die Zuverlässigkeit und den Wirkungsgrad der Pumpen.

Bekanntermaßen sind die Saug- und Druckventile einem ständigen Verschleiß unterworfen, der sich negativ auf die Förderleistung und die Dosiergenauigkeit auswirkt. In der Praxis wird daher versucht, dieses Problem dadurch zu vermeiden, dass man aus der Erfahrung heraus die Ventile rechtzeitig austauscht. Trotzdem lässt es sich nicht vermeiden, dass Ventile - häufig ohne Vorwarnung - vorzeitig ausfallen. Dies verursacht aufgrund der dann notwendigen sofortigen Betriebsunterbrechung unerwünschte wirtschaftliche und technische Folgeschäden.

Die Betreiber von oszillierenden Verdrängerpumpen sind daher bestrebt, Ventilschäden schon im Anfangsstadium, d. h. möglichst früh, zu erkennen, um rechtzeitig geeignete Maßnahmen ergreifen zu können, lange bevor es zu einer schweren Schädigung, die zu einem Pumpenstillstand mit langen Ausfallzeiten führt, kommen kann. Häufig scheitert dies aber daran, dass die bislang bekannten Verfahren zur Früherkennung eine niedrige Empfindlichkeit aufweisen, die nicht ausreicht, Ventilschäden im Frühstadium, wenn die Förderstromverluste noch gering sind, zu erkennen. Oder aber sie erfordern eine aufwändige Sensorik zur Erfassung zahlreicher unterschiedlicher Daten, die in aufwändiger Weise ausgewertet werden müssen.

Bekanntermaßen führt ein undichtes Druckventil zu einem schnellen Druckanstieg in der Kompressionsphase und zu einem langsameren Druckabbau in der Dekompressionsphase. Im Falle eines defekten Saugventils sind die Verhältnisse gerade umgekehrt: Infolge der Leckageströmung in die Saugleitung wird mehr Kolbenweg zur Kompression benötigt; das Entspannen auf das Niveau des Saugdrucks ist schneller abgeschlossen. Die betreffenden Schäden lassen sich anhand von Indikatordiagrammen für den Druckverlauf detektieren. Außerdem führen diese Schäden zu einer verstärkten Emission von Körperschall beim Öffnen und Schließen der Ventile.

Grundsätzlich können Druckverlauf und Körperschall für die Erkennung von Ventilschäden genutzt werden.

Die folgenden Literaturstellen geben einen Überblick über die bisher bekannten Methoden zur Störungsfrüherkennung an oszillierenden Verdrängerpumpen:
- Falko Haus, Methoden zur Störungsfrüherkennung an oszillierenden Verdrängerpumpen, Fortschritt-Berichte VDI, Reihe 8, Mess-, Steuerungs- und Regelungstechnik, Nr. 1109, Berichte aus dem Institut für Automatisierungstechnik der TU Darmstadt, VDI Verlag GmbH, Düsseldorf, 2006, und
- Ulrich Klapp, Überwachung und Fehlerdiagnose an oszillierenden Verdrängerpumpen, Dissertation, 2004, Schriftenreihe des Lehrstuhls für Prozessmaschinen und Anlagentechnik, Friedrich-Alexander-Universität Erlangen-Nümberg, Shaker Verlag, Aachen, 2005.

Die Anlagenzustandsüberwachung durch tiefendiagnostische Auswertung von Körperschallsignalen unter Verwendung der embedded PC-Technologie ist von R. Schmidt, E. Schlücker und O. Schade, Lehrstuhl für Prozessmaschinen und Anlagentechnik, Friedrich-Alexander-Universität Erlangen-Nümberg, in dem Vortrag "Anlagenzustandsüberwachung durch tiefendiagnostische Auswertung von Körperschallsignalen" anlässlich der Processnet in Aachen im Oktober 2007 beschrieben worden.

In seiner Dissertation beschreibt Ulrich Klapp bereits, dass der von einer Pumpe emittierte Körperschall anhand des statistischen Zusammenhangs zwischen Druck- und Schallsignal mithilfe des Pearson'schen Korrelationskoeffizienten bewertet werden kann. Dieser Korrelationskoeffizient ist dimensionslos und kann Werte zwischen -1 und +1 einnehmen. Während Korrelationskoeffizienten von -1 und +1 auf einen vollständig negativ oder positiv linearen Zusammenhang der beiden Signale hindeuten, bedeutet ein Wert von 0 oder nahe 0, dass die Zeitverläufe von Körperschall und Druck unabhängig voneinander sind, weil das Schwingungsgeschehen vom Schließen der Ventile dominiert wird: Während das Saugventil bei niedrigem Druck schließt, spricht das Druckventil bei Förderdruck an. Folglich besteht kein Zusammenhang zwischen Schwingungsintensität und Druckniveau. Somit ermöglicht die Bildung des Korrelationskoeffizienten eine Bewertung des Schallsignals der Pumpe, ohne dass Referenzenwerte für den ungestörten Zustand bekannt sein müssen. Allerdings wird dieses Konzept nur anhand einer Simplexpumpe mit einem Zylinder getestet.

Verfahren zur Störungsfrüherkennung an oszillierenden Verdrängerpumpen durch Überwachung der Pulsation des Förderstroms beziehungsweise des Drucks an der Druckseite werden in dem deutschen Patent DE 196 25 947 C1 beschrieben.

Verfahren zur Überwachung und zur automatischen Störungsfrüherkennung von Ventilen durch Messung des Körperschalls oder Betriebsgeräuschs und deren Vergleich mit einem vom Betriebsgeräusch der Pumpe mit intakten Ventilen gebildeten Referenzsignalpegel gehen aus dem deutschen Patent DE 103 22 220 B3 hervor. Zudem ist aus der US 2005/025631 A1 eine oszillierende Verdrängerpumpe mit 3 oder mehr Zylindern, umfassend einen angetriebenen Verdränger, im Zylindergehäuse, im Arbeitsraum, im Saugventil, im Druckventil und einem Zylinderkopf bekannt.

### Aufgabe der vorliegenden Erfindung

Der vorliegenden Erfindung lag die Aufgabe zu Grunde, ein neues Verfahren zur Früherkennung von Ventilschäden in oszillierenden Verdrängerpumpen mit drei oder mehr Zylindern zu finden, das die Nachteile des Standes der Technik nicht mehr länger aufweisen, sondern es gestattet, mit messtechnisch geringem Aufwand, d. h. ohne aufwändige Sensorik, und mit einem geringen Aufwand bei der Auswertung rasch, zuverlässig und mit hoher Empfindlichkeit Ventilschäden bereits im Anfangsstadium, wenn die Förderstromverluste noch gering sind, zu detektieren. Dadurch soll es möglich werden, rechtzeitig Gegenmaßnahmen zu ergreifen, lange bevor es zu einer schweren Schädigung, die zu einem Pumpenstillstand mit langen Ausfallzeiten führt, kommen kann.

Außerdem soll das neue Verfahren es in einfacher Weise gestatten zu bestimmen, welche Ventile (Druckventile oder Saugventile) Schäden aufweisen und in welchen Zylindern sie lokalisiert sind.

Des Weiteren lag der Erfindung die Aufgabe zu Grunde, eine neue oszillierende Verdrängerpumpe bereitzustellen, die sich besonders gut zur Verwendung in den neuen Verfahren eignet.

### Erfindungsgemäße Lösung

Demgemäß wurde das neue Verfahren zur Früherkennung multipler Ventilschäden in einer oszillierenden Verdrängerpumpe mit drei oder mehr Zylindern mit einem gemeinsamen Pumpenkopf, wobei die Zylinder jeweils einen angetriebenen Verdränger, ein Zylindergehäuse, einen Arbeitsraum, ein Saugventil und ein Druckventil umfassen, durch signalbasierte Auswertung gemessener Druck- und Körperschallsignale gefunden, das die folgenden Verfahrensschritte umfasst:
(1) Druckmessung an jedem Zylinder mittels Dehnungsmessstreifen DMS,
(2) Digitalisierung des anhand der gemessenen DMS-Signale ermittelten Druckverlaufs durch Approximation durch eine Rechteckfunktion zum Auffinden der steigenden und fallenden Flanken des Druckverlaufs für jeden Zylinder,
(3) Bestimmung des Verlaufs des Körperschalls während des Saughubs und während des Druckhubs an einer Stelle des Pumpenkopfs, an der der Verlauf des Körperschalls die größte Sensitivität bei gleichzeitig geringstem Rauschen aufweist, durch Messung der Schwingungsbeschleunigung und Berechnung der Effektivwerte a_{eff} im Schadenszustand der Pumpe,
(4) Berechnung zweier fiktiver Schwingungsbeschleunigungssignale für jeden Zylinder aus der gemessenen Schwingungsbeschleunigung im Schadenszustand der Pumpe derart, dass zu Zwecken des Saugventiltests einmal während des Saughubs und zu Zwecken des Druckventiltests einmal während des Druckhubs der gemessene Verlauf durch einen Ersatzwert ersetzt wird,
(5) Berechnung des Korrelationskoeffizienten r_{a,p} zwischen den berechneten fiktiven Schwingungsbeschleunigungssignalen und dem digitalisierten Druckverlauf im Schadenszustand der Pumpe durch Kovarianzanalyse, wobei ein positiver Korrelationskoeffizient r_{a,p} beim Saugventiltest, der einen vorgegebenen Schwellenwert übersteigt, einen Defekt an mindestens einem Saugventil und ein negativer Korrelationskoeffizient r_{a,p} beim Druckventiltest, der einen vorgegebenen Schwellenwert unterschreitet, einen Defekt an mindestens einem Druckventil anzeigt,
(6) Zuordnung eines Ventilschadens zu einem Zylinder durch Vergleich der Effektivwerte a_{eff} des Körperschalls im Schadenszustand während eines Hubs eines Verdrängers mit den Effektivwerten a_{eff} an den Flanken des digitalisierten Druckverlaufs im Schadenszustand, wobei eine Zuordnung zu einem Zylinder gegeben ist, wenn sich der Effektivwert a_{eff} genau mit den Flanken eines Verdrängerhubs ändert, sowie
(7) automatische Auslösung eines Alarms bei Überschreitung und/oder Unterschreitung vorgegebener Schwellenwerte für den Korrelationskoeffizienten r_{a,p}.

Des Weiteren wurde die neue oszillierende Verdrängerpumpe mit drei oder mehr Zylindern mit einem gemeinsamen Pumpenkopf, wobei die Zylinder jeweils einen angetriebenen Verdränger, ein Zylindergehäuse, einen Arbeitsraum, ein Saugventil, ein Druckventil und einen Zylinderkopf umfassen, gefunden, worin an jedem Zylinder an einer Wand zum Arbeitsraum ein Dehnungsmessstreifen DMS zur nicht invasiven Druckmessung und an einer Stelle des Pumpenkopfs, an der der Verlauf des Körperschalls die größte Sensitivität bei gleichzeitig geringstem Rauschen aufweist, zusätzlich noch ein Sensor zur nicht invasiven Messung des Körperschalls mit den erforderlichen elektrischen Anschlussstellen integriert sind, wobei die Stelle des Pumpenkopfs, an der der Verlauf des Körperschalls die größte Sensitivität bei gleichzeitig geringstem Rauschen aufweist, im Bereich des mittigen Zylinderkopfs liegt.

Ferner wurde die Verwendung der erfindungsgemäßen Verdrängerpumpe in dem erfindungsgemäßen Verfahren gefunden.

### Vorteile der Erfindung

Im Hinblick auf den Stand der Technik war es überraschend und für den Fachmann nicht vorhersehbar, dass die Aufgabe, die der vorliegenden Erfindung zugrunde lag, mithilfe des erfindungsgemäßen Verfahrens, der erfindungsgemäßen Verdrängerpumpe und der erfindungsgemäßen Verwendung gelöst werden konnte.

Insbesondere war es überraschend, dass das erfindungsgemäße Verfahren, die erfindungsgemäße Verdrängerpumpe und die erfindungsgemäße Verwendung es ermöglichten, mit messtechnisch geringem Aufwand, d. h. ohne aufwändige Sensorik, und mit einem geringen Aufwand bei der Auswertung rasch, zuverlässig und mit hoher Empfindlichkeit multiple Ventilschäden bereits im Anfangsstadium, wenn die Förderstromverluste noch gering waren, zu detektieren. Dadurch war es möglich geworden, rechtzeitig Gegenmaßnahmen zu ergreifen, lange bevor es zu einer schweren Schädigung, die zu einem Pumpenstillstand mit langen Ausfallzeiten führt, kommen konnte.

Besonders überraschte, dass das erfindungsgemäße Verfahren gestattete, in einfacher Weise ohne Sensoren an jedem Ventil zu bestimmen, welche Ventile (Druckventile oder Saugventile) Schäden aufwiesen und in welchen Zylindern sie lokalisiert waren.

Des Weiteren war es überraschend, dass die erfindungsgemäße Verdrängerpumpe ohne großen zusätzlichen Aufwand hergestellt werden konnten, sehr robust und von langer Gebrauchsdauer waren und aufgrund ihrer hervorragenden Überwachungsmöglichkeiten besonders lange bei konstant hohen Förderleistungen betrieben werden konnten.

Insgesamt konnten oszillierende Verdrängerpumpen und insbesondere die erfindungsgemäße Verdrängerpumpe mithilfe des erfindungsgemäßen Verfahrers auch aus der Ferne, beispielsweise über das Internet oder über Computer-Standleitungen, hervorragend überwacht werden. Deshalb konnte auch eine große Anzahl von oszillierenden Verdrängerpumpen an unterschiedlichen Standorten zentral überwacht werden, was ein weiterer besonderer Vorteil der Erfindung ist.

Darüber hinaus ergaben sich überraschenderweise noch weitere besondere Vorteile:
- Das erfindungsgemäße Verfahren benötigte kein Triggersignal mehr, weswegen bei den erfindungsgemäßen Verdrängerpumpe auf Trigger oder Inkrementalgeber verzichtet werden konnte, was ihre Herstellung vereinfachte.
- Bei dem erfindungsgemäßen Verfahren mussten die Sensoren nicht mehr kalibriert werden, da die erfindungsgemäßen Verfahren auf normalisierten Signaländerungen basierten.
- Die Sensoren konnten zu Zwecken des erfindungsgemäßen Verfahrens an der oszillierenden Verdrängerpumpe innerhalb bestimmter Grenzen dort angebracht werden, wo das Anbringen den geringsten Aufwand mit sich brachte. Dies erleichterte auch die Herstellung der erfindungsgemäßen Verdrängerpumpe, was technisch und wirtschaftlich von Vorteil war.

### Ausführliche Beschreibung der Erfindung

Das erfindungsgemäße Verfahren dient der Früherkennung von multiplen Ventilschäden in einer oszillierenden Verdrängerpumpe.

Die oszillierende Verdrängerpumpe weist drei oder mehr, vorzugsweise drei bis fünf und insbesondere drei Zylinder auf.

Jeder Zylinder umfasst einen angetriebenen Verdränger. Vorzugsweise handelt es sich bei dem Verdränger um einen Tauchkolben, eine mechanisch angelenkte Membran oder eine hydraulisch angelenkte Membran, insbesondere um einen Tauchkolben. Demgemäß ist die oszillierende Verdrängerpumpe eine Tauchkolbenpumpe, eine Membranpumpe mit mechanisch angelenkter Membran oder eine hydraulisch angelenkte Membranpumpe oder Kolben-Membranpumpe, insbesondere eine Tauchkolbenpumpe.

Der Antrieb für den Verdränger kann ein Geradschubkurbelantrieb, ein Federnockentriebwerk mit phasenanschnittsgesteuerter Hubverstellung oder ein magnetischer Linearantrieb sein. Vorzugsweise wird ein Geradschubkurbelantrieb verwendet.

Außerdem umfasst der Zylinder ein Zylindergehäuse, einen Arbeitsraum, ein Saugventil, ein Druckventil und einen Zylinderkopf.

Die Zylinder der oszillierenden Verdrängerpumpe, insbesondere der erfindungsgemäßen oszillierenden Verdrängerpumpe, haben einen gemeinsamen Pumpenkopf.

Das Saugventil und das Druckventil sind vorzugsweise selbsttätig. Bevorzugt werden belastete Kugelventile, Plattenventile, Pilzventile oder Kegelventile verwendet.

Zur Durchführung des erfindungsgemäßen Verfahrens können die oszillierenden Verdrängerpumpen, insbesondere die erfindungsgemäße Verdrängerpumpe, noch mit einem üblichen und bekannten Trigger oder Inkrementalgeber ausgestattet sein, mit dessen Hilfe bei Bedarf die Drehzahl der Pumpe bestimmt werden kann. Es ist aber ein ganz besonderer Vorteil des erfindungsgemäßen Verfahrens und der erfindungsgemäßen oszillierenden Verdrängerpumpe, dass kein Trigger benötigt wird.

Die oszillierenden Verdrängerpumpen, insbesondere die erfindungsgemäße oszillierende Verdrängerpumpe, können vielseitig verwendet werden. Insbesondere können sie als Dosierpumpen, beispielsweise zur genauen Dosierung von Fluiden im Labor, als Industriepumpen beispielsweise in Chemieanlagen, Prozessanlagen und in der Raffinerietechnik, oder als Spülpumpen beispielsweise für die Horizontal- und Tiefbohrtechnik in der Ölindustrie, Bauindustrie oder Geothermie eingesetzt werden. Dabei können die geförderten Volumenströme bis zu mehreren 100 m³/h bei Arbeitsdrücken bis mehrere 1.000 bar betragen.

Das erfindungsgemäße Verfahren beruht auf der signalbasierten Auswertung gemessener Druck- und Körperschallsignale.

Dabei wird der Druck im Arbeitsraum jedes Zylinders mittels Dehnungsmessstreifen DMS, die an der Wand zum Arbeitsraum, z.B. am Umfang der Kolbenbuchsen angebracht sind, gemessen. Es ist ein weiterer besonderer Vorteil des erfindungsgemäßen Verfahrens, dass alle üblichen und bekannten Typen von Dehnungsmessstreifen DMS verwendet werden können.

Vorzugsweise erfolgt die Druckmessung piezoelektrisch mithilfe von Halbleiter-DMS. Das resultierende DMS-Signal muss nicht kalibriert sein, sondern es reicht die Angabe des Drucks in Volt aus, weil es alleine auf die Druckänderung beim Öffnen und Schließen der Ventile im Saug- und Druckhub ankommt.

Zur Auswertung der gemessenen DMS-Signale wird der Druckverlauf digitalisiert, d. h. ,der gemessene Druckverlauf wird durch eine Rechteckfunktion approximiert, um die steigenden und fallenden Flanken des Druckverlaufs für jeden Zylinder zu finden. Die Zeitpunkte oder die Kurbelwinkel der Flanken entsprechen dann den jeweiligen Endpunkten der Saug- und Druckhübe.

Vorzugsweise wird zur Bestimmung des Druckverlaufs der maximale oder minimale, während der gesamten Aufzeichnung gemessene Druck ermittelt und ihre Differenz in 100 gleiche Intervalle geteilt. Anschließend wird die relative Häufigkeit, mit der die einzelnen Datenpunkte in eines der 100 Intervalle fallen, ermittelt. Das absolute Maximum in dem so ermittelten Histogramm oberhalb des 50-sten Intervalls wird als mittlerer Druck des Druckhubs betrachtet, und das absolute Maximum unterhalb des 50-sten Intervalls wird als mittlerer Druck des Saughubs angesehen.

Zu Zwecken der vorteilhaften Auswertung des Körperschalls wird bei der Approximation an den unteren und oberen Totpunkten der Verdränger vorzugsweise jeweils ein Fenster von bevorzugt ±5% des Hubs ausgeblendet. Dies bedeutet, dass der Druckverlauf zunächst digitalisiert wird und dann die steigenden und fallenden Flanken ermittelt werden. Um die ermittelten Flanken herum wird dann das auszublende Fenster gelegt. Die Teilhübe der einzelnen Kolben am Anfang und am Ende der Messung werden jeweils komplett ignoriert, d. h., die Auswertung beginnt grundsätzlich mit der ersten Flanke im digitalen Druckverlauf und endet an der letzten Flanke. Dieses Verfahren lässt sich leicht automatisieren.

Der Verlauf des Körperschalls während des Saughubs und während des Druckhubs wird an einer Stelle des Pumpenkopfs, an der der Verlauf des Körperschalls die größte Sensitivität bei gleichzeitig geringstem Rauschen aufweist durch die Messung der Schwingungsbeschleunigung in Volt und die Berechnung der Effektivwerte a_{eff} ermittelt. Bekanntermaßen kann der Effektivwert a_{eff} mithilfe der Gleichung (1) berechnet oder mithilfe der Gleichung (2) angenähert berechnet werden: ${a}_{eff} = \sqrt{\frac{1}{T} {\int }_{0}^{T} a ⁢ {\left(t\right)}^{2} ⁢ dt}$ ${a}_{eff} = \sqrt{\frac{1}{N} {\sum }_{i = 0}^{N} {a}_{i}^{2}}$

Vorzugsweise werden die Effektivwerte a_{eff} mithilfe der Gleichung (1) berechnet, wobei das Integral vorzugsweise nach dem Sehnen-Trapezverfahren berechnet wird

Zur Messung des Körperschalls können die üblichen und bekannten Sensoren verwendet werden.

Vorzugsweise wird die Schwingungsbeschleunigung mithilfe üblicher und bekannter piezoelektrischer Beschleunigungsaufnehmer als Sensoren gemessen, da sie eine bessere Dynamik im Vergleich zu Weg- und Schnellesensoren aufweisen.

Für die Speicherung und Auswertung der gemessenen Signale können alle üblichen und bekannten Datenverarbeitungsanlagen verwendet werden, sofern sie eine ausreichende Rechen- und Speicherkapazität haben.

Vorzugsweise wird ein embedded PC verwendet, wie er von R. Schmidt, E. Schlücker und O. Schade, Lehrstuhl für Prozessmaschinen und Anlagentechnik, Friedrich-Alexander-Universität Erlangen-Nümberg, in "Aniagenzustandsüberwachung durch tiefendiagnostische Auswertung von Körperschallsignalen", Vortrag gehalten bei Processnet, Aachen, Oktober 2007, beschrieben wird.

Im nächsten Verfahrenschritt wird der Korrelationskoeffizient r_{a,p} zwischen dem Anstieg der Schwingungsbeschleunigung des Körperschalls und dem digitalisierten Druckverlauf für jeden Zylinder durch Kovarianzanalyse berechnet. Bekanntermaßen kann hierzu Gleichung (3) verwendet werden: ${r}_{a , p} = \frac{Cov \left(a, p\right)}{\sqrt{Var \left(a\right)} ⋅ \sqrt{Var \left(p\right)}}$

Der Korrelationskoeffizient r_{a,p} ist die auf ±1 normierte Kovarianz der beiden Signale Druck und Körperschall. Ein Wert des Korrelationskoeffizienten nahe von +1 oder -1 deutet auf einen hohen positiven beziehungsweise negativen linearen Zusammenhang der beiden Signale hin, während ein Wert von 0 anzeigt, dass die Zeitverläufe von Körperschall und Druck unabhängig voneinander sind oder zumindest nichtlinear korrelieren.

Physikalisch wird dabei ausgenutzt, dass bei einem geschädigten Saugventil während des Druckhubs Fluid aus dem Arbeitsraum auf die Saugseite zurück gedrückt wird, das dann beim Durchströmen der schmalen Schadstelle zu kavitieren beginnt. Die bei der Kavitation entstehenden Geräusche bewirken ein Ansteigen der Schwingungsbeschleunigung des Körperschalls während des Druckhubs und damit eine bessere Korrelation des Körperschalls mit dem Druckverlauf als im fehlerfreien Zustand.

Schäden an Druckventilen können nach dem gleichen Prinzip erkannt werden. Hier ist dann allerdings das Zurückströmen des Fluids von der Druckseite in den Arbeitsraum für die vermehrte Geräuschentstehung verantwortlich.

Demnach deutet ein positiver Korrelationskoeffizient r_{a,p} auf einen Defekt am Saugventil hin, während ein negativer Korrelationskoeffizient r_{a,p} auf eine Druckventilleckage hindeutet.

Die Berechnung des Korrelationskoeffizienten r_{a,p} lässt sich ebenfalls leicht automatisieren.

Vorzugsweise werden die gemessenen Körperschallsignale und der Druckverlauf kontinuierlich oder in Intervallen gemessen und in Datenverarbeitungsanlagen automatisch ausgewertet, und die resultierenden Korrelationskoeffizienten r_{a,p} werden auf Dauer oder eine gewisse Zeit lang gespeichert. Gegebenenfalls können die gemessenen Signale mit Referenzsignalen verglichen werden.

Die Speicherung und Auswertung muss nicht vor Ort geschehen, sondern die gemessenen Signale können über das Internet oder über Computer-Standleitungen an eine zentrale Datenverarbeitungsanlage übermittelt werden, wo ihre Auswertung und Speicherung stattfinden.

Ergibt die Auswertung, dass der Korrelationskoeffizient r_{a,p} einen vorgegebenen Schwellenwert für dem Korrelationskoeffizienten r_{a,p} überschreitet oder unterschreitet, wird automatisch ein Alarm ausgelöst. Dabei kann es sich um einen akustischen und/oder optischen Alarm handeln. Dieser Alarm kann vor Ort an der schadhaften Pumpe und/oder in einer zentralen Schaltstelle ausgelöst werden. In schweren Fällen kann mit oder ohne einen vorhergehenden Alarm auch eine Notabschaltung ausgelöst werden.

Der Fachmann kann den jeweils geeigneten Schwellenwert aufgrund seines allgemeinen Fachwissens und seiner Erfahrung oder anhand einiger weniger orientierender Versuche festlegen.

Das erfindungsgemäße Verfahren dient der Früherkennung und Lokalisierung multipler Ventilschäden in einer oszillierenden Verdrängerpumpe, die die vorstehend beschriebenen Bestandteile umfasst, deren Zylinder einen gemeinsamen Pumpenkopf aufweisen, durch signalbasierte Auswertung gemessener Druck- und Körperschallsignale.

Dabei muss die Fensterung nur für einen Zylinder beziehungsweise Verdränger durchgeführt werden, wonach die Fenster für jeden Zylinder durch Verschieben um jeweils 120° berechnet werden können.

Für das erfindungsgemäße Verfahren ist es wesentlich, dass der Verlauf des Körperschalls während des Saughubs und während des Druckhubs nur noch an einer Stelle des Pumpenkopfs, an der der Verlauf des Körperschalls die größte Sensitivität bei gleichzeitig geringstem Rauschen aufweist, durch Messung der Schwingungsbeschleunigung und Berechnung der Effektivwerte a_{eff} im Schadenszustand der Pumpe bestimmt wird.

Die Stelle des Pumpenkopfs, an der der Verlauf des Körperschalls die größte Sensitivität bei gleichzeitig geringstem Rauschen aufweist. Erfindungsgemäß im Bereich des mittigen Zylinderkopfs.

Außerdem ist es wesentlich, dass für jeden Zylinder zwei fiktive Schwingungsbeschleunigungssignale aus der gemessenen Schwingungsbeschleunigung im Schadenszustand der Pumpe berechnet werden. Dies geschieht derart, dass zu Zwecken des Saugventiltests einmal während des Saughubs und zu Zwecken des Druckventiltests einmal während des Druckhubs der gemessene Verlauf durch einen Ersatzwert ersetzt wird.

Der Fachmann kann den Ersatzwert aufgrund seines allgemeinen Fachwissens und seiner Erfahrung und/oder anhand einiger weniger orientierender Versuche festlegen.

Vorzugsweise wird als Ersatzwert der Effektivwert a_{eff} im Gutzustand der oszillierenden Verdrängerpumpe verwendet, der automatisch bei der ersten Inbetriebnahme ermittelt und in einer Datenverarbeitungsanlage, insbesondere einem embedded PC, abgespeichert werden kann. Geeignet ist jedoch auch jeder andere von Null verschiedene positive Zahlenwert. Vorzugsweise ist dieser Zahlenwert nicht wesentlich größer als der Effektivwert a_{eff} im Gutzustand. Die Größe der gewählten Zahl bestimmt nämlich die Empfindlichkeit des erfindungsgemäßen Verfahrens, wobei größere Werte die Empfindlichkeit verringern.

Die Berechnung der beiden fiktiven Schwingungsbeschleunigungssignale lässt sich leicht automatisieren.

Durch Kovarianzanalyse wird der Korrelationskoeffizient r_{a,p} zwischen den berechneten fiktiven Schwingungsbeschleunigungssignalen und dem digitalisierten Druckverlauf im Schadenszustand der Pumpe berechnet. Vorzugsweise wird hierzu Gleichung (3) herangezogen.

Dabei zeigt ein positiver Korrelationskoeffizient r_{a,p} beim Saugventiltest, der einen vorgegebenen Schwellenwert übersteigt, einen Defekt an mindestens einem Saugventil an. Ein negativer Korrelationskoeffizient r_{a,p} beim Druckventiltest, der einen vorgegebenen Schwellenwert unterschreitet, zeigt dagegen einen Defekt an mindestens einem Druckventil an.

Der in dieser Weise ermittelte Ventilschaden oder die in dieser Weise ermittelten Ventilschäden wird oder werden einem Zylinder zugeordnet, indem man die Effektivwerte a_{eff} des Körperschalls im Schadenszustand während eines Hubs eines Verdrängers mit den Effektivwerten a_{eff} an den Flanken des digitalisierten Druckverlaufs im Schadenszustand vergleicht. Eine Zuordnung zu einem Zylinder ist gegeben, wenn sich der Effektivwert a_{eff} genau mit den Flanken eines Verdrängerhubs ändert.

Sowohl die Berechnung des Korrelationskoeffizienten r_{a,p} als auch die Zuordnung des Ventilschadens oder der Ventilschäden zu einem Zylinder lassen sich leicht automatisieren.

Vorzugsweise werden dabei die gemessenen Körperschallsignale und der Druckverlauf kontinuierlich oder in Intervallen gemessen und unter Berücksichtigung der fiktiven Schwingungsbeschleunigungssignale in Datenverarbeitungsanlagen automatisch ausgewertet, und die resultierenden Korrelationskoeffizienten r_{a,p} werden auf Dauer oder eine gewisse Zeit lang gespeichert. Gegebenenfalls können die gemessenen Signale mit Referenzsignalen verglichen werden.

Die Speicherung und Auswertung muss nicht vor Ort geschehen, sondern die gemessenen Signale können über das Internet oder über Computer-Standleitungen an eine zentrale Datenverarbeitungsanlage übermittelt werden, wo ihre Auswertung und Speicherung stattfinden.

Ergibt die Auswertung, dass der Korrelationskoeffizient r_{a,p} einen vorgegebenen Schwellenwert für den Korrelationskoeffizienten r_{a,p} überschreitet oder unterschreitet, wird automatisch ein Alarm ausgelöst. Dabei kann es sich um einen akustischen und/oder optischen Alarm handeln. Dieser Alarm kann vor Ort an der schadhaften Pumpe und/oder in einer zentralen Schaltstelle ausgelöst werden. In schweren Fällen kann mit oder ohne einen vorhergehenden Alarm auch eine Notabschaltung ausgelöst werden.

Der Fachmann kann den jeweils geeigneten Schwellenwert aufgrund seines allgemeinen Fachwissens und seiner Erfahrung oder anhand einiger weniger orientierender Versuche festlegen.

Erfindungsgemäß sind die vorstehend beschriebenen Sensoren bereits in die oszillierende Verdrängerpumpe integriert. "Integriert" bedeutet, dass die Sensoren in die erfindungsgemäßen Verdrängerpumpen an den erforderlichen Stellen eingebaut sind, so dass die erfindungsgemäßen Verdrängerpumpen mit den Sensoren an die Kunden ausgeliefert werden. Dabei sind die Sensoren so eingebaut, dass sie sich bei Langzeitbetrieb nicht lockern oder beschädigt werden, indes bei Bedarf leicht ausgewechselt werden können. Geeignete Befestigungsvorrichtungen sind üblich und bekannt.

Dabei erweist es sich als ein wesentlicher Vorteil, dass die Sensoren an den Stellen integriert werden können, an denen sie mit dem geringsten Aufwand angebracht werden können.

Die Sensoren der erfindungsgemäßen Verdrängerpumpe sind mit den erforderlichen elektrischen Anschlussstellen für Stromzuleitungen und Signalableitungen ausgerüstet, so dass sie sehr leicht mit Peripheriegeräten wie embedded PCs und anderen Datenverarbeitungsanlagen verbunden werden können.

Dadurch lässt sich die erfindungsgemäße Verdrängerpumpe hervorragend für das erfindungsgemäße Verfahren verwenden. Sie lässt sich ohne großen zusätzlichen Aufwand herstellen. Sie ist robust und von langer Gebrauchsdauer. Wegen ihrer hervorragenden Überwachungsmöglichkeiten kann sie problemlos besonders lange bei konstant hohen Förderleistungen betrieben werden. Schaltstellen an den Ventilen können bereits sehr früh detektiert werden, so dass geeignete Gegenmaßnahmen ergriffen werden können, ohne dass es zu einem langen Ausfall der erfindungsgemäßen Verdrängerpumpe kommt.

### Ausführungsbeispiele

### Versuchsanordnung

Für die Ausführungsbeispiele wurde eine Hochdrucktauchkolbenpumpe mit drei Zylindern und einem gemeinsamen Pumpenkopf (Triplexpumpe) der Serie HPP 550-4 mit einer maximalen Förderleistung von 660 l/min und einem maximalen Betriebsdruck von 1.500 bar der Firma Schäfer & Urbach, Ratingen, Deutschland, verwendet.

Der Druckverlauf in jedem Zylinder wurde jeweils mithilfe von einem an dem betreffenden Zylinder angebrachten Halbleiter-Dehnungsmessstreifen DMS in Volt gemessen.

Bei den Versuchen 1 bis 3 (vgl. Tabelle 1) zum Betriebsverhalten im Normalzustand wurde der Verlauf des Körperschalls mithilfe eines piezoelektrischen Beschleunigungsaufnehmers als Körperschallsensor in Volt in einer nicht-erfindungsgemäßen Ausführung an jedem Zylinderkopf gemessen.

Bei den weiteren Versuchen 4 bis 7 (vgl. Tabelle 2) wurde der Verlauf des Körperschalls nur noch mithilfe eines piezoelektrischen Beschleunigungsaufnehmers als Körperschallsensor in Volt am mittigen Zylinderkopf gemessen.

Der von der Saugleitung her gesehen erste Zylinder wird im Folgenden als Zylinder I bezeichnet. Der mittige Zylinder wird als Zylinder II und der Zylinder, an dem die Druckleitung angeschlossen war, als Zylinder III bezeichnet.

Die Messwerte wurden mit einem speziell für die Untersuchungen konfigurierten LABVIEW-Programm mit einer Abtastrate von 50 kHz pro Messstelle jeweils für eine Sekunde pro Versuchslauf aufgezeichnet und in Textdateien abgespeichert. Die Körperschallsignale wurden zusätzlich mit 31 kHz Tiefpass gefiltert. Alle anderen Signale wurden ungefiltert aufgezeichnet.

### Betriebsverhalten der Hochdrucktauchkolbenpumpe im Normalzustand

Es wurde zunächst das Betriebsverhalten der Hochdrucktauchkolbenpumpe im Normalzustand bestimmt. Die gewonnenen Daten dienten als Referenz für die weiteren Untersuchungen. Die Tabelle 1 gibt einen Überblick über die Versuchsbedingungen.

**Tabelle 1: Das Betriebsverhalten im Normalzustand - Versuchsbedingungen**

| **Versuch Nr.** | **Druck^{a)}/bar** | **Drehzahl^{b)}/1/Minute** |
|---|---|---|
| 1 | 100 | 100 |
| 2 | 100 | 250 |
| 3 | 100 | 500 |

| | | |
|---|---|---|
| a) mittlerer Druck, gemessen druckseitig an einer Drossel; b) an der Prozessleitstelle des Versuchsstands eingestellte Drehzahl; | | |

Es ergab sich folgende Signalcharakteristik.

Die DMS-Signale der drei Zylinder zeigten den erwarteten Druckverlauf im Arbeitsraum. Somit konnten die DMS-Signale zur Approximation des Arbeitsraumdrucks verwendet werden. Der qualitative Verlauf der Körperschallsignale zeigte an jeder Messstelle die typischen Peaks beim Öffnen und Schließen der Ventile. Darüber hinaus waren keine Auffälligkeiten vorhanden. Der Förderdruck zeigte keinen nennenswerten Einfluss auf den qualitativen Verlauf des Körperschalls. Alle drei Körperschallsensoren lieferten den gleichen Informationsgehalt. Jedoch zeigte der Körperschallverlauf am Zylinderkopf des Zylinders II (mittiger Zylinderkopf) die größte Sensitivität bei gleichzeitig geringstem Rauschen.

Der Einfluss des Betriebszustands auf den Körperschall wurde ebenfalls untersucht. Dazu wurden die Effektivwerte a_{eff} der Körperschallsignale betrachtet. Dabei wurden die Peaks der Ventilöffnungs- und -Schließvorgänge ausgeblendet. Eine getrennte Auswertung des Körperschalls für Druck- und Saughub war bei der vorliegenden Hochdrucktauchkolbenpumpe nicht möglich, da sich zu jeder Zeit mindestens ein Kolben im Druckhub und ein Kolben im Saughub befanden. Die Messungen zeigten einen relativ schwachen Einfluss des Förderdrucks auf den Körperschall, der jedoch bei höheren Drehzahlen stärker und dann auch eindeutig steigend war. Bei niedriger Drehzahl war hingegen die Abhängigkeit des Körperschalls vom Druck nicht eindeutig. Allerdings war die Änderung des Körperschalls bei Druckvariation so gering, dass sie vernachlässigt werden konnte. Die Drehzahl hatte einen sehr starken und ebenfalls steigenden Einfluss auf den Körperschall, was auf die höhere Geschwindigkeit bei größerer Drehzahl und damit auf eine größere kinetische Energie aller schallverursachenden Effekte zurückzuführen war. Alle drei Körperschallmessstellen zeigten den gleichen Trend, jedoch lieferte die Messstelle am mittigen Zylinderkopf das Signal mit der größten Intensität, so dass im Folgenden nur noch diese verwendet wurde.

### Experimentelle Untersuchung multipler Ventilschäden

Zur Untersuchung multipler Ventilschäden wurden in den Zylinder I ein geschädigtes Saugventil und ein geschädigtes Druckventil eingebaut (Versuche Nr. 4 bis 6, vgl. Tabelle 2). In einem weiteren Versuch wurden ein geschädigtes Druckventil in den Zylinder I und ein geschädigtes Saugventil in den Zylinder 11 eingebaut (Versuch Nr. 7, vgl. Tabelle 2).

Die Tabelle 2 gibt einen Überblick über die angewandten Versuchsbedingungen.

**Tabelle 2: Untersuchung multipler Ventilschäden - Versuchsbedingungen**

| **Versuch Nr.** | **Druck^{a)}/bar** | **Drehzahl^{b)}/1/Minute** |
|---|---|---|
| 4 | 100 | 100 |
| 5 | 300 | 100 |
| 6 | 500 | 500 |
| 7 | 100 | 100 |

| | | |
|---|---|---|
| a) mittlerer Druck, gemessen druckseitig an einer Drossel; b) an der Prozessleitstelle des Versuchsstands eingestellte Drehzahl; | | |

Die Korrelation von Körperschall und Druckverlauf war bei multiplen Ventilschäden nicht mehr gegeben. Dies lag daran, dass ein einzelner Saugventilschaden eine hohe Schwingungsbeschleunigung des Körperschalls im Druckhub und eine niedrigere Schwingungsbeschleunigung im Saughub bewirkte. Bei einem Druckventilschaden waren die Verhältnisse entsprechend umgekehrt. D. h., Schall und Arbeitsraumdruck korrelierten nicht. Bei einem multiplen Ventilschaden, wie z.B. bei einem gleichzeitigen Defekt am Saug- und Druckventil oder gleichzeitigen Ventilschäden in verschiedenen Zylindern, war die Schwingungsbeschleunigung des Körperschalls je nach Konstellation sowohl während eines Teils oder während des gesamten Saug- und Druckhubs hoch. Das vorstehend beschriebene Verfahren konnte daher hier nicht mehr angewandt werden.

Deshalb wurde für jeden Zylinder das Körperschallsignal einmal während des Saughubs und einmal während des Druckhubs durch ein fiktives Beschleunigungssignal ersetzt. Als Ersatzwert wurde der zuvor gemessene und abgespeicherte Effektivwert a_{eff} im Gutzustand der Pumpe gewählt. Anschließend wurde damit der Korrelationskoeffizient r_{a,p} nach Gleichung (3) berechnet. Dadurch ist die Korrelation von Körperschall und Arbeitsraumdruck wieder gegeben.

Die erhaltenen Ergebnisse waren wie folgt zu interpretieren:
- Ein Saugventilschaden lag dann vor, wenn der Saugventiltest für mindestens einen Zylinder eine positive Korrelation anzeigte, die einen vorgegebenen Schwellenwert überschritt. Negative Korrelationen im Saugventiltest waren daher auf jeden Fall ein Indiz für ein unbeschädigtes Saugventil.
- Ein Druckventilschaden lag dann vor, wenn der Druckventiltest für mindestens einen Zylinder eine negative Korrelation anzeigte, die einen vorgegebenen Schwellenwert unterschritt. Positive Korrelationen im Druckventiltest waren daher auf jeden Fall ein Indiz für ein unbeschädigtes Druckventil.
- Die Zuordnung eines Ventilschadens zu einem Zylinder erfolgte durch den Vergleich der Effektivwerte a_{eff} des Körperschalls im Schadenszustand während eines Hubs eines Kolbens mit den Effektivwerten a_{eff} an den Flanken des digitalisierten Druckverlaufs im Schadenszustand. Eine Zuordnung zu einem bestimmten Zylinder war gegeben wenn sich der Effektivwert a_{eff} genau mit den Flanken eines Kolbenhubs änderte.

Die Tabelle 3 gibt einen Überblick über die berechneten Korrelationskoeffizienten r_{a,p} für den Betrieb der Hochdrucktauchkolbenpumpe sowohl im Gutzustand (Versuche Nr. 1 bis 3; vgl. Tabelle 1) als auch im geschädigten Zustand (Versuche Nr. 4 bis 7; vgl. Tabelle 2).

**Tabelle 3: Korrelationskoeffizienten r_{a,p} bei Betrieb im Gutzustand (Versuche Nr. 1 bis 3) und im geschädigten Zustand (Versuche Nr. 4 bis 7)**

| **Versuch Nr.** | **Saugventiltest Zylinder Nr.:** | | | **Druckventiltest Zylinder Nr.:** | | |
|---|---|---|---|---|---|---|
| | **I** | **II** | **III** | **I** | **II** | **III** |
| 1 | -0,1* | -0,14* | -0,11* | 0,14* | 0,12* | 0,35* |
| 2 | -0,59* | -0,2* | -0,38* | 0,05* | 0,2* | -0,01* |
| 3 | -0,76* | -0,05* | -0,22* | -0,14** | 0,16* | 0,0* |

## Patentansprüche

1. Verfahren zur Früherkennung multipler Ventilschäden in einer oszillierenden Verdrängerpumpe mit drei oder mehr Zylindern mit einem gemeinsamen Pumpenkopf, wobei die Zylinder jeweils einen angetriebenen Verdränger, ein Zylindergehäuse, einen Arbeitsraum, ein Saugventil und ein Druckventil umfassen, durch signalbasierte Auswertung gemessener Druck- und Körperschallsignale, **gekennzeichnet durch** die folgenden Verfahrensschritte:
(1) Druckmessung an jedem Zylinder mittels Dehnungsmessstreifen DMS,
(2) Digitalisierung des anhand der gemessenen DMS-Signale ermittelten Druckverlaufs **durch** Approximation **durch** eine Rechteckfunktion zum Auffinden der steigenden und fallenden Flanken des Druckverlaufs für jeden Zylinder,
(3) Bestimmung des Verlaufs des Körperschalls während des Saughubs und während des Druckhubs an einer Stelle des Pumpenkopfs, an der der Verlauf des Körperschalls die größte Sensitivität bei gleichzeitig geringstem Rauschen aufweist, **durch** Messung der Schwingungsbeschleunigung und Berechnung der Effektivwerte a_{eff} im Schadenszustand der Pumpe,
(4) Berechnung zweier fiktiver Schwingungsbeschleunigungssignale für jeden Zylinder aus der gemessenen Schwingungsbeschleunigung im Schadenszustand der Pumpe derart, dass zu Zwecken des Saugventiltests einmal während des Saughubs und zu Zwecken des Druckventiltests einmal während des Druckhubs der gemessene Verlauf **durch** einen Ersatzwert ersetzt wird,
(5) Berechnung des Korrelationskoeffizienten r_{a,p} zwischen den berechneten fiktiven Schwingungsbeschleunigungssignalen und dem digitalisierten Druckverlauf im Schadenszustand der Pumpe **durch** Kovarianzanalyse, wobei ein positiver Korrelationskoeffizient r_{a,p} beim Saugventiltest, der einen vorgegebenen Schwellenwert übersteigt, einen Defekt an mindestens einem Saugventil und ein negativer Korrelationskoeffizient r_{a,p} beim Druckventiltest, der einen vorgegebenen Schwellenwert unterschreitet, einen Defekt an mindestens einem Druckventil anzeigt,
(6) Zuordnung eines Ventilschadens zu einem Zylinder **durch** Vergleich der Effektivwerte a_{eff} des Körperschalls im Schadenszustand während eines Hubs eines Verdrängers mit den Effektivwerten a_{eff} an den Flanken des digitalisierten Druckverlaufs im Schadenszustand, wobei eine Zuordnung zu einem Zylinder gegeben ist, wenn sich der Effektivwert a_{eff} genau mit den Flanken eines Verdrängerhubs ändert, sowie
(7) automatische Auslösung eines Alarms bei Überschreitung und/oder Unterschreitung vorgegebener Schwellenwerte für den Korrelationskoeffizienten r_{a,p}.

2. Verfahren nach Anspruch 1, **dadurch gekennzeichnet, dass** der Ersatzwert der Effektivwert a_{eff} im Gutzustand der oszillierenden Verdrängerpumpe oder eine positive Zahl größer als Null ist.

3. Verfahren nach Anspruch 1 oder 2, **dadurch gekennzeichnet, dass** die Stelle des Pumpenkopfs, an der der Verlauf des Körperschalls die größte Sensitivität bei gleichzeitig geringstem Rauschen aufweist, der mittige Zylinderkopf ist.

4. Verfahren nach einem der Ansprüche 1 bis 3, **dadurch gekennzeichnet, dass** die oszillierende Verdrängerpumpe drei oder fünf Zylinder aufweist.

5. Verfahren nach einem der Ansprüche 1 bis 4, **dadurch gekennzeichnet dass** die Ventile selbsttätig sind.

6. Verfahren nach einem der Ansprüche 1 bis 5, **dadurch gekennzeichnet, dass** als Dehnungsmessstreifen DMS Halbleiter-DMS verwendet werden.

7. Verfahren nach einem der Ansprüche 1 bis 6, **dadurch gekennzeichnet, dass** zur Messung des Körperschalls piezoelektrische Beschleunigungsaufnehmer als Sensoren verwendet werden.

8. Verfahren nach einem der Ansprüche 1 bis 7, **dadurch gekennzeichnet, dass** für die Erfassung und Auswertung der Körperschallsignale embedded PC-Systeme verwendet werden.

9. Verfahren nach einem der Ansprüche 1 bis 8, **dadurch gekennzeichnet, dass** die Digitalisierung der DMS-Signale mithilfe einer Datenverarbeitungsanlage erfolgt.

10. Verfahren nach einem der Ansprüche 1 bis 9, **dadurch gekennzeichnet, dass** die Berechnung des Korrelationskoeffizienten mithilfe einer Datenverarbeitungsanlage erfolgt.

11. Verfahren nach einem der Ansprüche 1 bis 10, **dadurch gekennzeichnet, dass** ein optischer und/oder akustischer Alarm oder eine Notabschaltung ausgelöst wird.

12. Oszillierende Verdrängerpumpe mit drei oder mehr Zylindern mit einem gemeinsamen Pumpenkopf, wobei die Zylinder jeweils einen angetriebenen Verdränger, ein Zylindergehäuse, einen Arbeitsraum, ein Saugventil, ein Druckventil und einen Zylinderkopf umfassen, worin an jedem Zylinder an der Wand zum Arbeitsraum ein Dehnungsmessstreifen DMS zur nicht invasiven Druckmessung und an einer Stelle des Pumpenkopfs, an der der Verlauf des Körperschalls die größte Sensitivität bei gleichzeitig geringstem Rauschen aufweist, zusätzlich noch ein Sensor zur nicht invasiven Messung des Körperschalls mit den erforderlichen elektrischen Anschlussstellen für Stromzuleitungen und Signalableitungen integriert sind, **dadurch gekennzeichnet, dass** die Stelle des Pumpenkopfs, an der der Verlauf des Körperschalls die größte Sensitivität bei gleichzeitig geringstem Rauschen aufweist, im Bereich des mittigen Zylinderkopfs liegt.

13. Verwendung der oszillierenden Verdrängerpumpe gemäß Anspruch 12 für das Verfahren zur Früherkennung multipler Ventilschäden gemäß Anspruch 1.

## Claims

1. Method for early detection of multiple valve damage in an oscillating displacement pump with three or more cylinders having a common pump head, the cylinders each comprising a driven displacer, a cylinder housing, a working chamber, a suction valve and a delivery valve, by means of signal-based evaluation of measured pressure signals and structure-borne sound signals, **characterized by** the following method steps:
(1) measuring the pressure at each cylinder by means of strain gauges DMS,
(2) digitizing the pressure curve, determined with the aid of the measured DMS signals, by approximation using a rectangular function to find the rising and falling edges of the pressure curve for each cylinder,
(3) determining the profile of the structure-borne sound during the intake stroke and during the compression stroke at a location of the pump head at which the profile of the structure-borne sound has maximum sensitivity in conjunction with minimum noise by measuring the vibration acceleration and calculating the rms values a_{eff} in the damaged state of the pump,
(4) calculating two fictitious vibration acceleration signals for each cylinder from the measured vibration acceleration in the damaged state of the pump in such a way that for the purpose of the suction valve test the measured profile is replaced by a default value once during the intake stroke, and for the purpose of the delivery valve test the measured profile is replaced by a default value once during the compression stroke,
(5) calculating the correlation coefficient r_{a,p} between the calculated fictitious vibration acceleration signals and the digitized pressure curve in the damaged state of the pump by covariance analysis, a positive correlation coefficient r_{a,p} in the case of the suction valve test which overshoots a prescribed threshold value indicating a defect at at least one suction valve, and a negative correlation coefficient r_{a,p} in the case of the delivery valve test which undershoots a prescribed threshold value indicating a defect at at least one delivery valve,
(6) assigning a valve damage to a cylinder by comparing the rms values a_{eff} of the structure-borne sound in the damaged state during a stroke of a displacer with the rms values a_{eff} at the edges of the digitized pressure curve in the damaged state, an assignment to a cylinder being made when the rms value a_{eff} changes precisely with the edges of a displacer stroke, and
(7) automatically triggering an alarm upon overshooting and/or undershooting of prescribed threshold values for the correlation coefficient r_{a,p}.

2. Method according to Claim 1, **characterized in that** the default value is the rms value a_{eff} in the good state of the oscillating displacement pump or a positive number greater than zero.

3. Method according to Claim 1 or 2, **characterized in that** the location of the pump head at which the profile of the structure-borne sound has maximum sensitivity in conjunction with minimum noise is the central cylinder head.

4. Method according to one of Claims 1 to 3, **characterized in that** the oscillating displacement pump has three or five cylinders.

5. Method according to one of Claims 1 to 4, **characterized in that** the valves are automatic.

6. Method according to one of Claims 1 to 5, **characterized in that** it is semiconductor DMS which are used as strain gauges DMS.

7. Method according to one of Claims 1 to 6, **characterized in that** piezoelectric acceleration sensors are used as sensors for measuring the structure-borne sound.

8. Method according to one of Claims 1 to 7, **characterized in that** embedded PC systems are used to detect and evaluate the structure-borne sound signals.

9. Method according to one of Claims 1 to 8, **characterized in that** digitization of the DMS signals is performed with the aid of a data processing system.

10. Method according to one of Claims 1 to 9, **characterized in that** calculation of the correlation coefficient is performed with the aid of a data processing system.

11. Method according to one of Claims 1 to 10, **characterized in that** an optical and/or acoustic alarm or an emergency stop are/is triggered.

12. Oscillating displacement pump with three or more cylinders having a common pump head, the cylinders each comprising a driven displacer, a cylinder housing, a working chamber, a suction valve, a delivery valve and a cylinder head, in which on the wall to the working chamber a strain gauge DMS is integrated for each cylinder for the purpose of non-invasive pressure measurement, and at a location of the pump head at which the profile of the structure-borne sound has maximum sensitivity in conjunction with minimum noise, there is additionally also integrated a sensor for non-invasive measurement of the structure-borne sound together with the required electrical terminals for power supply leads and outgoing signal lines, **characterized in that** the location of the pump head at which the profile of the structure-borne sound has maximum sensitivity in conjunction with minimum noise lies in the region of the central cylinder head.

13. Use of the oscillating displacement pump in accordance with Claim 12 for the method for early detection of multiple valve damage in accordance with Claim 1.

## Revendications

1. Procédé de détection précoce de dégâts de soupape multiples dans une pompe volumétrique oscillante avec trois cylindres ou plus avec une tête de pompe commune, pour lequel les cylindres comprennent respectivement un déplaceur entraîné, un carter de cylindre, une chambre de travail, une soupape d'aspiration et une soupape de refoulement, par évaluation basée sur des signaux des signaux de refoulement et de bruit de structure mesurés, **caractérisé par** les étapes de procédé suivantes:
(1) mesure de compression sur chaque cylindre au moyen de jauges de contrainte,
(2) numérisation du profil de compression obtenu à l'aide des signaux de jauges de contrainte mesurés par approximation au moyen d'une fonction en créneaux pour trouver les flancs montants et descendants du profil de compression pour chaque cylindre,
(3) détermination du profil du bruit de structure pendant la course d'aspiration et pendant la course de refoulement à un endroit de la tête de pompe auquel le profil du bruit de structure présente la plus grande sensibilité au bruit simultanément le plus faible, au moyen de la mesure de l'accélération de vibration et du calcul des valeurs effectives a_{eff} à l'état défectueux de la pompe,
(4) calcul de deux signaux d'accélération de vibration fictifs pour chaque cylindre à partir de l'accélération de vibration mesurée à l'état défectueux de la pompe de telle sorte que le profil mesuré est remplacé par une valeur de rechange dans le but de l'essai de soupape d'aspiration une fois pendant la course d'aspiration et dans le but de l'essai de soupape de refoulement une fois pendant la course de refoulement,
(5) calcul du coefficient de corrélation r_{a,p} entre les signaux d'acccélération de vibration fictifs calculés et le profil de compression numérisé à l'état défectueux de la pompe par l'analyse de covariance, pour lequel un coefficient de corrélation positif r_{a,p} à l'essai de soupape d'aspiration qui dépasse une valeur seuil spécifiée indique un défaut sur au moins une soupape d'aspiration et un coefficient de corrélation r_{a,p} négatif à l'essai de soupape de refoulement qui est inférieur à une valeur seuil spécifiée indique un défaut sur au moins une soupape de refoulement,
(6) attribution d'un dégât de soupape à un cylindre par comparaison des valeurs effectives a_{eff} du bruit de structure à l'état défectueux pendant une course de déplaceur avec les valeurs effectives a_{eff} sur les flancs du profil de compression numérisé à l'état défectueux, une attribution étant donnée à un cylindre si la valeur effective a_{eff} varie exactement avec les flancs d'une course de déplaceur, ainsi que
(7) déclenchement automatique d'une alarme en cas de dépassement de la limite supérieure et/ou inférieure des valeurs seuil spécifiées pour les coefficients de corrélation r_{a,p}.

2. Procédé selon la revendication 1 **caractérisé en ce que** la valeur de rechange de la valeur effective a_{eff} à l'état correct de la pompe volumétrique oscillante ou un nombre positif est supérieur(e) à zéro.

3. Procédé selon la revendication 1 ou 2 **caractérisé en ce que** l'emplacement de la tête de pompe auquel le profil de bruit de structure présente la plus grande sensibilité au bruit simultanément le plus faible est la culasse centrale.

4. Procédé selon une quelconque des revendications 1 à 3 **caractérisé en ce que** la pompe volumétrique oscillante comporte trois ou cinq cylindres.

5. Procédé selon une quelconque des revendications 1 à 4 **caractérisé en ce que** les soupapes sont automatiques.

6. Procédé selon une quelconque des revendications 1 à 5 **caractérisé en ce que** des jauges de contrainte à semi-conducteurs sont utilisés comme jauges de contrainte.

7. Procédé selon une quelconque des revendications 1 à 6 **caractérisé en ce que** pour mesurer le bruit de structure, on utilise des enregistreurs d'accélération piézoélectriques comme capteurs.

8. Procédé selon une quelconque des revendications 1 à 7 **caractérisé en ce que** pour saisir et évaluer les signaux de bruit de structure, on utilise des systèmes informatiques incorporés.

9. Procédé selon une quelconque des revendications 1 à 8 **caractérisé en ce que** la numérisation des signaux de jauges de contrainte a lieu à l'aide d'une installation informatique.

10. Procédé selon une quelconque des revendications 1 à 9 **caractérisé en ce que** le calcul du coefficient de corrélation a lieu à l'aide d'une installation informatique.

11. Procédé selon une quelconque des revendications 1 à 10 **caractérisé en ce qu'**une alarme optique et/ou acoustique ou un arrêt d'urgence est/sont déclenché(e)(s).

12. Pompe volumétrique oscillante avec trois cylindres ou plus avec une tête de pompe commune, pour laquelle les cylindres comprennent respectivement un déplaceur entraîné, un carter de cylindre, une chambre de travail, une soupape d'aspiration, une soupape de refoulement et une culasse, dans laquelle, sur chaque cylindre sur la paroi orientée vers la chambre de travail, est intégrée une jauge de contrainte pour la mesure de compression non invasive et, à un emplacement de la tête de pompe auquel le profil de bruit de structure présente la plus grande sensibilité au bruit simultanément le plus faible, un capteur est encore en plus intégré pour la mesure non invasive du bruit de structure avec les points de connexion électriques nécessaires pour les câbles d'alimentation en courant et les dérivations de signaux, **caractérisée en ce que** l'emplacement de la tête de pompe auquel le profil de bruit de structure présente la plus grande sensibilité au bruit simultanément le plus faible se situe dans la zone de la culasse centrale.

13. Utilisation de la pompe volumétrique oscillante selon la revendication 12 pour le procédé de détection précoce de dégâts de soupape multiples selon la revendication 1.
